# EUROPÄISCHE PATENTSCHRIFT

(11) **EP 2 704 172 B1**
(45) Veröffentlichungstag und Bekanntmachung des Hinweises auf die Patenterteilung: **31.05.2017**
(21) Anmeldenummer: 13179355.6
(22) Anmeldetag: 06.08.2013
(51) Int. Cl.: H01H 1/20, H01H 73/04

(54) **Rotor für einen elektrischen Schalter**
Rotor for an electrical switch
Rotor pour un commutateur électrique

(30) Priorität: 29.08.2012 DE 102012215321; 07.05.2013 DE 102013208373
(43) Veröffentlichungstag der Anmeldung: 05.03.2014
(73) Patentinhaber: Siemens Aktiengesellschaft, 80333 München (DE)
(72) Erfinder: Biedunkiewicz, Pawel, 10243 Berlin (DE); Dahl, Jörg-Uwe, 14542 Werder (DE); Weber, Christoph, 84061 Ergoldsbach (DE)

(56) Entgegenhaltungen:
- DE-A1-102008 049 442
- DE-A1-102010 035 625
- US-A1- 2009 065 341
- US-B1- 6 310 307
- US-B1- 6 403 901

## Beschreibung

Schaltgeräte zum Schalten elektrischer Ströme umfassen typischerweise mindestens ein Kontaktsystem und weitere Gehäuseumbauten. Das Kontaktsystem bildet einen elektrischen Schalter und dient dem Schalten elektrischer Ströme. Eine Klasse von Schaltgeräten sind die sogenannten "Leistungsschalter", die typischerweise Ströme von 100 A und mehr schalten können. Diese Leistungsschalter umfassen ein Gehäuse, in dem die einzelnen Phasen der Ströme geschaltet werden. Die einzelnen Phasen der Ströme können in Polkassetten untergebracht sein, die von einem eigenen Gehäuse eingefasst werden. In den Polkassetten sind Beweg- und Festkontakte untergebracht, die mechanisch getrennt beziehungsweise zusammengebracht werden können, zum Aus- beziehungsweise Einschalten der Ströme. Beim Trennen von Beweg- und Festkontakt einer Polkassette entsteht ein Lichtbogen, der typischerweise in einer sogenannten "Löschkammer" gelöscht wird. Ebenfalls sind Leistungsschalter bekannt, die keine Polkassetten enthalten und die in ihrem Gehäuse Beweg- und Festkontakte unterbringen.

In Leistungsschaltern ist zur Erzielung einer guten Strombegrenzung notwendig, eine hohe Bogenspannung schnell aufzubauen. Dies gelingt mit sogenannten "Doppelunterbrechern", die die Schaltstrecke zweimal unterteilen und so im Kurzschlussfall zwei Lichtbögen gleichzeitig erzeugen. Die durch den Lichtbogen erzeugte Bogenspannung ist nun in der gleichen Zeiteinheit doppelt vorhanden, was die Strombegrenzung gegenüber einfach unterbrechenden Systemen verbessert. Typischerweise sind bei sogenannten "Doppelunterbrechern" zwei elektrische Kontakte auf einer drehbar gelagerten Kontaktbrücke angeordnet, die die Bewegkontakte darstellen. Die beiden Bewegkontakte wirken mit zwei Festkontakten des elektrischen Schalters zusammen zum Schließen oder Öffnen des Stromkreises.

In der DE 692 09 972 T2 wird ein aus einpoligen Einheiten bestehender Schutzschalter beschrieben. Bei diesem Schutzschalter wird die Kontaktbrücke jeder Polkassette freihängend in einem Schaltwellenabschnitt montiert, und die starre mechanische Verbindung zwischen den einzelnen Schaltwellenabschnitten erfolgt durch zwei parallel zur Schaltwelle sowie in Bezug zu deren Drehachse exzentrisch angeordneten Stangen. Dieser Aufbau gewährleistet das Aufbringen der Kontaktkraft, das dynamische Kontakt-Öffnen im Kurzschluss des elektrischen Schalters und die Ankopplung an einen Schaltmechanismus zum Öffnen und Schließen des elektrischen Schalters mit einer Handhabe.

In der DE 693 04 374 T2 wird ein Schutzschalter mit Pressformgehäuse mit Verzögerung am Bewegungsende der Kontaktbrückenabstoßung offenbart. Die Kontaktbrücke wird im Rotorgehäuse ohne Achse gelagert. Dazu umfasst die Kontaktbrücke Zugfedern, die dazu dienen, in der Einschaltstellung des Leistungsschalters einen von der Kontaktbrücke auf die feststehenden Kontakte ausgeübten Kraftdruck zu gewährleisten und gleichzeitig eine Drehung der Kontaktbrücke unter Einwirkung der elektrodynamischen Kräfte in Richtung der Abstoß-Ausschaltstellung zu ermöglichen.

Die DE 10 2010 035 625 A1 bezieht sich auf einen elektrischen Schalter mit mindestens einer Schalteinheit, die aufweist: einen um eine Schwenkachse schwenkbaren Kontakthebel mit mindestens einem elektrischen Schaltkontakt und zwei parallelen Platten, zwischen denen der Kontakthebel mittels Stiften federnd gehalten wird. Es ist vorgesehen, dass der Kontakthebel mit den Platten und den Stiften in ein elektrisch nichtleitendes Gehäuse der Schalteinheit eingesetzt ist, wobei zumindest einer der Stifte einen Haltestift bildet, wobei die Länge des Haltestifts den Abstand zwischen den parallelen Platten übersteigt und wobei sich der Haltestift durch jeweils ein Loch in den beiden Platten hindurch erstreckt und mit seinem einen Stiftende in einer Halteausnehmung des Gehäuses und mit seinem anderen Stiftende in einer gegenüberliegenden Halteausnehmung des Gehäuses gehalten wird.

Die US 2009/0065341 A1 bezieht sich allgemein auf einen Mechanismus eines Kontaktsystems für Leistungsschalter. Insbesondere ist ein Mechanismus offenbart für eine Drehkontaktsystem mit Doppelunterbrechung, welches einen direkten Transfer eines Drehmoments von der Komponente, die die Energie speichert (wie Federn) an dem Kontaktarm in der ON-Stellung (Kontakte geschlossen) ohne Verwendung einer dazwischenliegenden Nockenfläche ermöglicht.

Doppeltunterbrechende Kontaktsysteme mit rotatorischem Aufbau sind sehr häufig anfällig gegen Unsymmetrien. Die Unsymmetrien können begründet sein in der Toleranzlage der Bauteile beziehungsweise im unsymmetrischen Abbrand während des Betriebs. Beispielsweise können die Kontaktstücke der Kontaktbrücke unsymmetrisch abbrennen. Diese Unsymmetrien führen zu ungleichen Kontaktkräften und Kontaktwiderständen an den Kontaktstellen. Bisher bekannte Lösungsmöglichkeiten zur Vermeidung dieser Unsymmetrien sehen eine Ausgleichsmöglichkeit durch die bewegliche Kontaktbrücke als auch durch eine schwimmende Anordnung der Schaltwelle beziehungsweise des Rotors in der Polkassette vor.

Es ist Aufgabe der Erfindung, einen Rotor für einen elektrischen Schalter zur Verfügung zu stellen mit einer alternativen Lösung zur Kompensation von Unsymmetrien seiner Kontaktbrücke.

Die Aufgabe wird gelöst gemäß Anspruch 1. In einer Ausgestaltung ist die drehbar gelagerte Kontaktbrücke im Rotorgehäuse in einer Richtung senkrecht zur Drehachse der Kontaktbrücke beweglich gelagert ist.

In einer Ausgestaltung liegen die ersten Federstifte auf der Kontaktbrücke und der ersten und zweiten Platte auf, und die zweiten Enden der jeweiligen Federpaare sind an den zweiten Federstiften befestigt sowie die zweiten Federstifte an der ersten und zweiten Platte. In einer Ausgestaltung der Erfindung sind die zwei Paare an ersten und zweiten Federn als Zugfedern ausgebildet.

In einer weiteren Ausgestaltung der Erfindung sind die zweiten Federstifte jeweils in einer Einkerbung des Rotors gelagert. Diese Einkerbung kann so ausgebildet sein, dass die zweiten Federstifte beweglich in einer Richtung senkrecht zur Richtung der Kontaktbrücke in der Schließstellung gelagert sind.

In einer Ausgestaltung der Erfindung sind die zweiten Federstifte schwimmend im Rotor gelagert. Ebenfalls können die zwei Platten schwimmend im Rotor gelagert sein.

Der erfinderische Rotor kann Teil eines elektrischen Schalters sein, der zusätzlich zwei feststehende Kontakte umfasst, wobei der Rotor mit den zwei feststehenden Kontakten zusammenwirkt zum Schließen oder Öffnen eines Stromkreises

Die Erfindung wird im Weiteren anhand der Figuren 8-10 beschrieben.
- Fig. 1A, 1B, 1C: Rotorgehäuse, Kontaktbrücke und schwimmend gelagerte Kontaktbrücke;
- Fig. 2: Rotor mit Kontaktbrücke, zwei Platten, zwei Paaren an ersten und zweiten Federstiften und zwei Paaren an ersten und zweiten Federn;
- Fig. 3: Rotor gemäß Fig. 2 in einer seitlichen Darstellung;
- Fig. 4: Rotor gemäß Fig. 2 in einer ersten Darstellung;
- Fig. 5: Rotor gemäß Fig. 2 in einer zweiten Darstellung;
- Fig. 6: Rotor gemäß Fig. 2 in einer dritten Darstellung;
- Fig. 7: Kraft-Erosions-Diagramm eines erfindungsgemäßen Rotors;
- Fig. 8A, 8B: Erfindungsgemäßes Rotorgehäuse und Kontaktbrücke mit Verbindungsröhrchen verbundene Platten;
- Fig. 9A, 9B, 9C: Erfindungsgemäßes Rotorgehäuse und Kontaktbrücke mit Verbindungsröhrchen verbundene Platten; und
- Fig. 10A, 10B: Kontaktbrücke mit einer Platte.

In den Fig. 1A, 1B und 1C ist ein Rotorgehäuse 110 für einen elektrischen Schalter und eine drehbar gelagerte Kontaktbrücke 200, welche zwei bewegliche Kontakte 210, 220 umfasst, dargestellt. Durch Drehung des Rotors beziehungsweise des Rotorgehäuses 110 können die zwei beweglichen Kontakte 210, 220 mit zwei feststehenden Kontakten eines elektrischen Schalters zusammenwirken zum Schließen oder Öffnen eines Stromkreises.

Die drehbar gelagerte Kontaktbrücke 200 ist im Rotorgehäuse 110 in einer Richtung senkrecht zur Richtung der Kontaktbrücke 200 in ihrer Schließ-Stellung beweglich gelagert. Entsprechend der Fig. 1C bedeutet dies, dass die drehbar gelagerte Kontaktbrücke 200 in Richtung des Pfeils bewegbar im Rotorgehäuse 110 angeordnet ist.

Die drehbar gelagerte Kontaktbrücke 200 kann in einer Aufhängung 300 gelagert sein, welche wiederum beweglich im Rotorgehäuse 110 gelagert ist.

Die drehbar gelagerte Kontaktbrücke 200 ist ebenso im Rotorgehäuse 110 in einer Richtung senkrecht zur Drehachse der Kontaktbrücke 200 beweglich gelagert.

In Fig. 2 ist ein Rotor 100 für einen elektrischen Schalter dargestellt. Der Rotor 100 umfasst ein Rotorgehäuse 110 und eine drehbar gelagerte Kontaktbrücke 200. Auf der Kontaktbrücke 200 sind zwei bewegliche Kontakte 210, 220 angebracht. Durch Drehung des Rotors 100 können die zwei beweglichen Kontakte 210, 220 mit zwei feststehenden Kontakten 2100, 2200 eines elektrischen Schalters zusammenwirken zum Schließen oder Öffnen eines Stromkreises.

Der Rotor 100 umfasst des Weiteren eine erste und eine zweite Platte 310, 320, die sich im Innern des Rotors 100 befinden und die im Wesentlichen parallel zur Kontaktbrücke 200 angeordnet sind. Zwischen diesen zwei Platten 310, 320 ist die drehbar gelagerte Kontaktbrücke 200 angeordnet. Im Weiteren wird der Aufhängungsmechanismus der Kontaktbrücke 200 im Rotor 100 näher erläutert.

Der Rotor 100 umfasst dazu zwei Paare an ersten und zweiten Federstiften 610, 710; 620, 720 und zwei Paare an ersten und zweiten Federn 410, 420; 510, 520. Die ersten Enden der jeweiligen Federpaare 410, 420; 510, 520 sind an den ersten Federstiften 610, 710 befestigt. Diese ersten Federstifte 610, 710 liegen auf der Kontaktbrücke 200 und ebenso auf den ersten und zweiten Platten 310, 320 auf. Die zweiten Enden der jeweiligen Federpaare 410, 420; 510, 520 sind an den zweiten Federstiften 620, 720 befestigt. Diese wiederum sind an den Platten 310, 320 befestigt, so dass in der Schließ-Stellung des Rotors 100 ein minimaler Kontaktdruck der beweglichen Kontakte 210, 220 der Kontaktbrücke 200 auf die feststehenden Kontakte 2100, 2200 gewährleistet ist.

Die drehbare gelagerte Kontaktbrücke 200 wird durch den Zug der ersten und zweiten Federpaare 410, 420; 520, 520 auf die ersten Federstifte 610, 710 entsprechend der Darstellung in Fig. 2 gegen den Uhrzeigersinn gedreht. Somit wird beispielsweise der bewegliche Kontakt 220 nach unten und der bewegliche Kontakt 210 nach oben entsprechend der Darstellung der Fig. 2 bewegt und dadurch ein minimaler Kontaktdruck auf die feststehenden Kontakte gewährleistet.

Die zweiten Federstifte 620, 720, die an den ersten und zweiten Platten 310, 320 befestigt sind, sind im Rotor 100 beweglich gelagert.

In Fig. 3 ist die bewegliche Lagerung der zweiten Federstifte 620, 720 näher erläutert. Die zweiten Federstifte 620, 720 sind jeweils in einer Einkerbung 150 des Rotors 100 gelagert. Zusammen mit der Lagerung der Kontaktbrücke 200 im elektrischen Schalter durch den Führungsstift 800, der durch eine Mittelaussparung 350 der zwei ersten und zweiten Platten 310, 320 und der Kontaktbrücke 200 geführt ist, ermöglichen die Einkerbungen 150, dass die Kontaktbrücke 200 in der Schließ-Stellung senkrecht zu dieser Richtung beweglich ist. Entsprechend der Darstellung der Fig. 3 bedeutet dies, dass sich die Kontaktbrücke 200 mit den beweglichen Kontakten 210, 220 nach oben und unten bewegen kann und dadurch Toleranzen - beispielsweise in den Kontaktstücken der Kontaktbrücke 200-ausgeglichen werden können.

Die Mittelaussparung 350 ist als Langloch ausgebildet, welches sich entlang einer Richtung senkrecht zur Richtung der Kontaktbrücke 200 in der Schließ-Stellung ausgebildet ist.

In der Fig. 4 ist der Rotor 100 mit der Kontaktbrücke 200 und den ersten und zweiten Federstiften 610, 710; 620, 720 dargestellt. Fig. 5 zeigt den Rotor 100 in einer anderen Schnittdarstellung als Fig. 2, 3 oder 4.

Fig. 6 zeigt ein weiteres Mal den Rotor 100 mit der Einkerbung 150 im Rotor, die es ermöglicht, dass die Kontaktbrücke 200 zusammen mit den beiden Platten 310, 320 beweglich im Rotor 100 gelagert sind. Die zweiten Federstifte 620, 720 sind somit schwimmend im Rotor 100 gelagert. Dadurch wiederum sind ebenfalls die zwei Platten 310, 320 schwimmend im Rotor 100 gelagert.

Die zwei Paare an ersten und zweiten Federn 410, 420; 510, 520 sind in diesem Ausführungsbeispiel als Zugfedern ausgebildet. Die Paare an ersten und zweiten Federn 410, 420; 510, 520 verlaufen von den ersten Federstiften 610, 710 zu den zweiten Federstiften 620, 720 parallel zu den zwei Platten 310, 320. Entsprechend der dargestellten Ausführung verlaufen die ersten und zweiten Federn 410, 420; 510, 520 außerhalb der zwei Platten 310, 320.

In Fig. 7 ist ein Kraft-Erosions-Diagramm dargestellt. Dadurch, dass die schwimmend gelagerten zweiten Federstifte 620, 720 eine Bewegung der drehbar gelagerten Kontaktbrücke 200 ermöglichen, stellt sich unabhängig vom Erosionsgrad der Kontaktstücke eine gleiche Kontaktkraft an beiden beweglichen Kontakten 210, 220 ein.

In den Fig. 8A und 8B sind die ersten und zweiten Platten 310, 320 dargestellt, die mit einem Verbindungsröhrchen 850 miteinander verbunden sind. Das Verbindungsröhrchen 850 ist durch die Mittelaussparung 350 der Kontaktbrücke 200 geführt.

Ein Führungsstift 800 dient als Drehachse des Rotors 100. Der Führungsstift 800 ist durch das Verbindungsröhrchen 850 geführt. Der Durchmesser des Führungsstifts 800 kann so klein im Vergleich zum Innendurchmesser des Verbindungsröhrchens 850 ausgebildet sein, dass der Führungsstift 800 exzentrisch im Verbindungsröhrchen 850 gelagert werden kann.

Dies ist näher in den Fig. 9A, 9B und 9C dargestellt. In Fig. 9A befindet sich der Führungsstift 800 mittig im Verbindungsröhrchen 850, es ist somit keine Ausgleichsbewegung erfolgt. Dies ist in den Fig. 9B und 9C anders, hier ist der Führungsstift 800 exzentrisch im Verbindungsröhrchen 850 gelagert und die Kontaktbrücke 200 gleicht schwimmend Unsymmetrien des Aufbaus aus.

In den Fig. 10A und 10B ist der Rotor 100 mit einer ersten Platte 310 dargestellt. Diese befindet sich im Innern des Rotors 100 und ist im Wesentlichen parallel zur Kontaktbrücke 200 angeordnet. Die Kontaktbrücke 200 hat eine Mittelaussparung, in der die erste Platte 310 eingesteckt ist. Erste Platte 310 und Kontaktbrücke 200 sind drehbar um den Führungsstift 800. Die Kontaktbrücke 200 kann ebenfalls zweistückig ausgebildet sein mit einer Ausnehmung für die erste Platte 310.

In Fig. 10B ist sind die zwei Paare an ersten und zweiten Federstiften 610, 710; 620, 720 und die zwei Paare an ersten und zweiten Federn 410, 420; 510, 520 dargestellt. Die ersten Enden der jeweiligen Federpaare 410, 420; 510, 520 sind an den ersten Federstiften 610, 710 befestigt und die ersten Federstifte 610, 710 liegen auf der Kontaktbrücke 200 und der ersten Platte 310 auf. Die zweiten Enden der jeweiligen Federpaare 410, 420; 510, 520 sind an den zweiten Federstiften 620, 720 befestigt sowie die zweiten Federstifte 620, 720 an der ersten Platte 310, so dass in der Schließ-Stellung des Rotors 100 ein minimaler Kontaktdruck der beweglichen Kontakte 210; 220 der Kontaktbrücke 200 auf die feststehenden Kontakte 2100; 2200 gewährleistet ist, wobei die zweiten Federstifte 620, 720 beweglich im Rotorgehäuse gelagert sind.

Der erfindungsgemäße Rotor 100 (Fig. 8-10) kann Teil eines elektrischen Schalters sein, wobei dieser zusätzlich zwei feststehende Kontakte 2100, 2200 umfasst. Der Rotor 100 mit den zwei beweglichen Kontakten 210, 220 kann mit den zwei feststehenden Kontakten 2100, 2200 zusammenwirken zum Schließen oder Öffnen eines Stromkreises.

Bisher wird üblicherweise die Kontaktbrücke ortsfest im Rotor gelagert. Ein Ausgleich von unterschiedlichen Federlängen bei unterschiedlichen Toleranzen der Bauteile oder unterschiedlicher Hebelarme auf Grund eines unterschiedlichen Abbrands der Kontakte wird erfindungsgemäß durch eine schwimmende Lagerung der Platten 310, 320, die die Kontaktbrücke 200 tragen, ausgeglichen.

Durch Einführung eines Verbindungsröhrchens werden die seitlichen zur Kontaktbrücke angeordneten Platten miteinander verbunden. Damit wird ein stabiler innerer Rotor mit reduzierten Freiheitsgraden geschaffen. Die Kontaktbrücke dreht koaxial um das Röhrchen und wird zwangsläufig bei der Ausgleichsbewegung des Inneren Rotors mitbewegt. Ohne diese Kopplung fehlt die Zwangsläufigkeit und damit die Reproduzierbarkeit des Ausgleichsergebnisses. Das führt dazu, dass bei den schnellen Einschaltvorgängen eines Leistungsschalters, die Kontaktbrücke nicht die volle Ausgleichbewegung der Platten mitmachen kann und es somit systembedingt zu unsymmetrischen Kontaktkräften kommen kann, z.B. auf Grund von Reibung.

## Patentansprüche

1. Rotor (100) für einen elektrischen Schalter umfassend ein Rotorgehäuse (110) und eine drehbar gelagerte Kon8taktbrücke (200), welche zwei bewegliche Kontakte (210; 220) umfasst, wobei durch Drehung des Rotors (100) die zwei beweglichen Kontakte (210; 220) mit zwei feststehenden Kontakten (2100; 2200) eines elektrischen Schalters zusammenwirken können zum Schließen oder Öffnen eines Stromkreises, wobei die drehbar gelagerte Kontaktbrücke (200) im Rotorgehäuse (110) in einer Richtung senkrecht zur Richtung der Kontaktbrücke (200) in ihrer Schließ-Stellung beweglich gelagert ist;
wobei der Rotor (100) weiter umfasst:
eine erste Platte (310) im Innern des Rotorgehäuses (110), welche im Wesentlichen parallel zur Kontaktbrücke (200) angeordnet ist;
eine zweite Platte (320) im Innern des Rotorgehäuses (110), welche im Wesentlichen parallel zur Kontaktbrücke (200) und zur ersten Platte (310) angeordnet ist;
zwei Paare an ersten und zweiten Federstiften (610, 710; 620, 720); und
zwei Paare an ersten und zweiten Federn (410, 420; 510, 520), wobei die ersten Enden der jeweiligen Federpaare (410, 420; 510, 520) an den ersten Federstiften (610, 710) befestigt sind und die ersten Federstifte (610, 710) auf der Kontaktbrücke (200) und der ersten Platte (310) aufliegen, und wobei die zweiten Enden der jeweiligen Federpaare (410, 420; 510, 520) an den zweiten Federstiften (620, 720) befestigt sind sowie die zweiten Federstifte (620, 720) an der ersten Platte (310), so dass in der Schließ-Stellung des Rotors (100) ein minimaler Kontaktdruck der beweglichen Kontakte (210; 220) der Kontaktbrücke (200) auf die feststehenden Kontakte (2100; 2200) gewährleistet ist, wobei die zweiten Federstifte (620, 720) beweglich im Rotorgehäuse gelagert sind,
**dadurch gekennzeichnet, dass** die zwei Platten (310; 320) mit einem Verbindungsröhrchen (850) miteinander verbunden sind und das Verbindungsröhrchen (850) durch eine Mittelaussparung (350) der Kontaktbrücke (200) geführt ist;
wobei der Rotor (100) des Weiteren einen Führungsstift (800) als Drehachse des Rotors (100) umfasst, der durch das Verbindungsröhrchen (850) geführt ist;
und wobei der Durchmesser des Führungsstifts (800) so klein im Vergleich zum Innendurchmesser des Verbindungsröhrchens (850) ausgebildet ist, dass der Führungsstift (800) exzentrisch im Verbindungsröhrchen (850) gelagert sein kann.

2. Rotor (100) für einen elektrischen Schalter gemäß Anspruch 1, bei dem die drehbar gelagerte Kontaktbrücke (200) im Rotorgehäuse (110) in einer Richtung senkrecht zur Drehachse der Kontaktbrücke (200) beweglich gelagert ist.

3. Rotor (100) gemäß Anspruch 1 oder 2, wobei die ersten Federstifte (610, 710) auf der Kontaktbrücke (200) und der ersten und zweiten Platte (310; 320) aufliegen, und wobei die zweiten Enden der jeweiligen Federpaare (410, 420; 510, 520) an den zweiten Federstiften (620, 720) befestigt sind sowie die zweiten Federstifte (620, 720) an der ersten und zweiten Platte (310; 320).

4. Rotor (100) gemäß Anspruch 1, 2 oder 3, bei dem die zwei Paare an ersten und zweiten Federn (410, 420; 510, 520) als Zugfedern ausgebildet sind.

5. Rotor (100) gemäß Anspruch 1, 2, 3 oder 4, bei dem die zwei Platten (310; 320) und die Kontaktbrücke (200) eine Mittelaussparung (350) aufweisen, durch die der Führungsstift (800), der als Drehachse des Rotors (100) wirkt, geführt werden kann.

6. Rotor (100) gemäß Anspruch 5, bei dem die Mittelaussparung (350) als Langloch entlang einer Richtung senkrecht zur Richtung der Kontaktbrücke (200) in der Schließ-Stellung ausgebildet ist.

7. Rotor (100) gemäß einem der vorherigen Ansprüche, bei dem die zweiten Federstifte (620, 720) jeweils in einer Einkerbung (150) des Rotors (100) gelagert sind.

8. Rotor (100) gemäß Anspruch 7, bei dem die zweiten Federstifte (620, 720) in einer Richtung senkrecht zur Richtung der Kontaktbrücke (200) in der Schließ-Stellung beweglich gelagert sind.

9. Rotor (100) gemäß einem der vorherigen Ansprüche, bei dem die zweiten Federstifte (620, 720) schwimmend im Rotor (100) gelagert sind.

10. Rotor (100) gemäß einem der vorherigen Ansprüche, bei dem die zwei Platten (310; 320) schwimmend im Rotor (100) gelagert sind.

11. Elektrischer Schalter umfassend einen Rotor (100) gemäß einem der vorherigen Ansprüche und zwei feststehende Kontakte (2100; 2200), wobei der Rotor (100) mit den zwei feststehenden Kontakten (2100; 2200) zusammenwirkt zum Schließen oder Öffnen eines Stromkreises.

## Claims

1. Rotor (100) for an electric switch, comprising a rotor housing (110) and a rotatably mounted contact bridge (200), which comprises two movable contacts (210; 220), wherein, by the rotation of the rotor (100), the two movable contacts (210; 220) interact with two fixed contacts (2100; 2200) of an electric switch in order to close or open a circuit, wherein the rotatably mounted contact bridge (200) is movably mounted in the rotor housing (110) in a direction perpendicular to the direction of the contact bridge (200) in its closed position; wherein the rotor (100) further comprises:
a first plate (310) in the interior of the rotor housing (110), which is arranged essentially parallel to the contact bridge (200);
a second plate (320) in the interior of the rotor housing (110), which is arranged essentially parallel to the contact bridge (200) and to the first plate (310);
two pairs of first and second spring pins (610, 710; 620, 720); and
two pairs of first and second springs (410, 420; 510, 520), wherein the first ends of the respective pairs of springs (410, 420; 510, 520) are secured to the first spring pins (610, 710), and the first spring pins (610, 710) lie on the contact bridge (200) and the first plate (310), and wherein the second ends of the respective pairs of springs (410, 420; 510, 520) are secured to the second spring pins (620, 720), and the second spring pins (620, 720) to the first plate (310), such that, in the closed position of the rotor (100), a minimum contact pressure of the movable contacts (210; 220) of the contact bridge (200) onto the fixed contacts (2100; 2200) is guaranteed, wherein the second spring pins (620, 720) are movably mounted in the rotor housing,
**characterised in that**
the two plates (310; 320) are connected to each other by a connection tube (850), and the connection tube (850) is guided through a middle recess (350) of the contact bridge (200) ;
wherein the rotor (100) further comprises a guide pin (800) as the axis of rotation of the rotor (100), which is guided through the connection tube (850);
and wherein the diameter of the guide pin (800) is formed so small in comparison with the internal diameter of the connection tube (850) that the guide pin (800) can be mounted eccentrically in the connection tube (850).

2. Rotor (100) for an electric switch according to claim 1, in which the rotatably mounted contact bridge (200) is movably mounted in the rotor housing (110) in a direction perpendicular to the axis of rotation of the contact bridge (200).

3. Rotor (100) according to claim 1 or 2, wherein the first spring pins (610, 710) lie on the contact bridge (200) and the first and second plate (310; 320), and wherein the second ends of the respective pairs of springs (410, 420; 510, 520) are secured to the second spring pins (620, 720) and the second spring pins (620, 720) to the first and second plate (310; 320).

4. Rotor (100) according to claim 1, 2 or 3, in which the two pairs of first and second springs (410, 420; 510, 520) are formed as tensions springs.

5. Rotor (100) according to claim 1, 2, 3 or 4, in which the two plates (310; 320) and the contact bridge (200) exhibit a middle recess (350) through which the guide pin (800) can be guided, which serves as an axis of rotation of the rotor (100).

6. Rotor (100) according to claim 5, in which the middle recess (350) is formed as a longitudinal hole along a direction perpendicular to the direction of the contact bridge (200) in the closed position.

7. Rotor (100) according to one of the previous claims, in which the second spring pins (620, 720) are mounted in each case in a notch (150) of the rotor (100).

8. Rotor (100) according to claim 7, in which the second spring pins (620, 720) are movably mounted in a direction perpendicular to the direction of the contact bridge (200) in the closed position.

9. Rotor (100) according to one of the previous claims, in which the second spring pins (620, 720) are mounted floating in the rotor (100).

10. Rotor (100) according to one of the previous claims, in which the two plates (310; 320) are mounted floating in the rotor (100).

11. Electric switch comprising a rotor (100) according to one of the previous claims, and two fixed contacts (2100; 2200), wherein the rotor (100) interacts with the two fixed contacts (2100; 2200) for opening or closing a circuit.

## Revendications

1. Rotor (100) pour commutateur électrique, comprenant un logement de rotor (110) et un pont de contact (200) monté de manière rotative qui comporte deux contacts mobiles (210; 220), les deux contacts mobiles (210; 220) pouvant, grâce à la rotation du rotor (100), coopérer avec deux contacts fixes (2100; 2200) d'un commutateur électrique pour la fermeture ou l'ouverture d'un circuit électrique, le pont de contact (200) monté de manière rotative étant monté dans le logement de rotor (110) de manière mobile dans une direction perpendiculaire à la direction du pont de contact (200) dans sa position de fermeture ;
le rotor (100) comprenant, en outre :
une première plaque (310) à l'intérieur du logement de rotor (110) qui est disposée de manière essentiellement parallèle au pont de contact (200) ;
une seconde plaque (320) à l'intérieur du logement de rotor (110) qui est disposée de manière essentiellement parallèle au pont de contact (200) et à la première plaque (310) ;
deux paires de première et seconde tiges à ressort (610,710; 620, 720) ; et
deux paires de premier et second ressorts (410, 420; 510, 520), les premières extrémités des paires de ressorts respectifs (410, 420; 510, 520) étant fixées sur les premières tiges à ressort (610, 710) et les premières tiges à ressort (610, 710) étant appuyées sur le pont de contact (200) et la premières plaque (310), et les secondes extrémités des paires de ressorts respectifs (410, 420; 510, 520) étant fixées sur les secondes tiges à ressort (620, 720), ainsi que les secondes tiges à ressort (620, 720) sur la première plaque (310), de façon qu'une pression de contact minimale des contacts mobiles (210; 220) du pont de contact (200) sur les contacts fixes (2100; 2200) soit garantie dans la position de fermeture du rotor (100), les secondes tiges à ressort (620, 720) étant montées de manière mobile dans le logement de rotor, **caractérisé en ce que** les deux plaques (310; 320) sont reliées l'une à l'autre par un tube de liaison (850) et le tube de liaison (850) étant guidé à travers un évidement central (350) du pont de contact (200) ;
le rotor (100) comprenant en outre une broche de guidage (800) en tant qu'axe de rotation du rotor (100), qui est guidée à travers le tube de liaison (850) ;
et la broche de guidage (800) étant réalisée avec un diamètre suffisamment petit par rapport au diamètre intérieur du tube de liaison (850) pour que la broche de guidage (800) puisse être montée de manière excentrique dans le tube de liaison (850).

2. Rotor (100) pour commutateur électrique selon la revendication 1, dans lequel le pont de contact (200) monté de manière rotative est monté dans le logement de rotor (110) de manière mobile dans une direction perpendiculaire à l'axe de rotation du pont de contact (200).

3. Rotor (100) selon la revendication 1 ou 2, les premières tiges à ressort (610, 710) étant appuyées sur le pont de contact (200) et les première et seconde plaques (310; 320), et les secondes extrémités des paires de ressorts respectifs (410, 420; 510, 520) étant fixées sur les secondes tiges à ressort (620, 720), ainsi que les secondes tiges à ressort (620, 720) sur les première et seconde plaques (310; 320).

4. Rotor (100) selon les revendications 1, 2 ou 3, dans lequel les deux paires de premiers et seconds ressorts (410, 420; 510, 520) sont exécutées en tant que ressorts de traction.

5. Rotor (100) selon les revendications 1, 2, 3 ou 4, dans lequel les deux plaques (310 ; 320) et le pont de contact (200) comportent un évidement central (350) à travers lequel la broche de guidage (800) qui sert d'axe de rotation du rotor (100) peut être guidée.

6. Rotor (100) selon la revendication 5, dans lequel l'évidement central (350) est exécuté en tant que trou oblong le long d'une direction perpendiculaire à la direction du pont de contact (200) dans la position de fermeture.

7. Rotor (100) selon l'une des revendications précédentes, dans lequel les secondes tiges à ressort (620, 720) sont logées chacune dans une encoche (150) du rotor (100).

8. Rotor (100) selon la revendication 7, dans lequel les secondes tiges à ressort (620, 720) sont montées de manière mobile dans une direction perpendiculaire à la direction du pont de contact (200) dans la position de fermeture.

9. Rotor (100) selon l'une des revendications précédentes, dans lequel les secondes tiges à ressort
(620, 720) sont montées de manière flottante dans le rotor (100).

10. Rotor (100) selon l'une des revendications précédentes, dans lequel les deux plaques (310; 320) sont montées de manière flottante dans le rotor (100).

11. Commutateur électrique comprenant un rotor (100) selon l'une des revendications précédentes et deux contacts fixes (2100; 2200), le rotor (100) coopérant avec les deux contacts fixes (2100; 2200) pour la fermeture ou l'ouverture d'un circuit électrique.
